# EUROPÄISCHE PATENTSCHRIFT

(11) **EP 3 868 942 B1**
(45) Veröffentlichungstag und Bekanntmachung des Hinweises auf die Patenterteilung: **17.04.2024**
(21) Anmeldenummer: 21153922.6
(22) Anmeldetag: 28.01.2021
(51) Int. Cl.: D06F 37/26

(54) **HAUSHALTSGERÄT MIT EINEM LAUGENBEHÄLTER UND DARAN BEFESTIGTEN AUSGLEICHSGEWICHTEN SOWIE HERSTELLVERFAHREN EINES LAUGENBEHÄLTERS SOLCHEN HAUSHALTSGERÄT**
HOUSEHOLD APPLIANCE WITH A CAUSTIC CONTAINER AND BALANCING WEIGHTS ATTACHED THERETO, AND METHOD OF MANUFACTURING A CAUSTIC CONTAINER OF SUCH HOUSEHOLD APPLIANCE
APPAREIL ÉLECTROMÉNAGER DOTÉ D'UN RÉCIPIENT À LESSIVE ET POIDS D'ÉQUILIBRAGE FIXÉS À CELUI-CI, AINSI QUE PROCÉDÉ DE FABRICATION D'UN RÉCIPIENT À LESSIVE D'UN TEL APPAREIL ÉLECTROMÉNAGER

(30) Priorität: 18.02.2020 DE 102020202016
(43) Veröffentlichungstag der Anmeldung: 25.08.2021
(73) Patentinhaber: BSH Hausgeräte GmbH, 81739 München (DE)
(72) Erfinder: Schöne, Oliver, 14532 Kleinmachnow (DE); Scholich, Robert, 13158 Berlin (DE)

(56) Entgegenhaltungen:
- DE-A1-102006 011 734
- DE-A1-102013 226 392
- US-A1- 2018 274 158

## Beschreibung

Die Erfindung betrifft ein Haushaltsgerät mit einem Gehäuse, mit einem Laugenbehälter, der einen im Wesentlichen zylinderförmigen Mantel, eine vordere Seitenwand und eine hintere Seitenwand aufweist und in dem Gehäuse des Haushaltsgerätes schwingend angeordnet ist, und mit zumindest einem Ausgleichsgewicht, das mit dem Laugenbehälter verbunden ist, sowie ein Herstellverfahren eines Laugenbehälters eines solchen Haushaltsgeräts.

Durch die EP 1 522 624 A2 wird gelehrt, wie Komponenten eines Laugenbehälters so ausgebildet werden können, dass Gegengewichte in Bezug auf den Laugenbehälter eines Haushaltsgerätes vorzuliegen vermögen. Dazu werden Komponenten des Laugenbehälters so ausgebildet, dass sie Hohlräume aufweisen, in die Beton eingegossen werden kann. Die betreffenden Komponenten müssen dabei mit Einfüllöffnungen für die Einbringung des noch nicht gehärteten Beton vorgesehen werden, die so zu Komponenten führen, die unnötig Raum beanspruchen. Außerdem ist es kaum möglich, zu kontrollieren, ob der Beton sich in den relativ groß gehaltenen Hohlräumen auch richtig verteilt hat, bis er aushärtet.

In der DE 20 2007 007 462 U1 wird diskutiert, dass Ballastgewichte notorischerweise mittels Schrauben an Außenwandungen von Laugebehältern befestigt werden. Wird Beton als Ballastgewicht verwendet, kommt es häufig vor, dass eine Rissbildung im Bereich der Schraubverbindungen auftritt, da es sich bei Beton um einen relativ spröden Werkstoff handelt. Als Lösung zur Beseitigung der Rissbildung bei Beton wird vorgesehen, dass eine Klebung zwischen der Fläche des Ballastgewichts und einer Fläche des Laugenbehälters vorgenommen wird.

Mit der EP 969 134 A1 wird dargelegt, wie es andersartig vermieden werden kann, dass Ballastgewichte aus Beton in Bereich ihrer Befestigungen an den Laugenbehälter brechen können. Dazu wird ein Gehäuse mit einem Hohlraum hergestellt, in das die noch nicht ausgehärtete Zementmischung eingegossen wird. Für Befestigungselemente, wie Schrauben und Bolzen sind in dem erwähnten Gehäuse bereits Durchbrüche vorgesehen.

Bei der EP 601 347 A1 wird Material, das zur Bildung mindestens eines Gegengewichtes herangezogen wird, in einer Kunststoffschale, die mit einer Membran verschlossen ist, untergebracht. Die Verbindung mit dem Kunststofflaugenbehälter wird dadurch hergestellt, dass sowohl der Kunststofflaugenbehälter als auch die Kunststoffschale, die das Gegengewichtsmaterial enthält, mittels jeweiliger zusammenpassender Vorsprungselementen von dem Behälter und der Kunststoffschale zum Zusammenfügen versehen sind und durch Schmelzverschweißen des Kunststoffmaterials sozusagen abschließend fest verbunden werden.

DE 10 2006 011 734 A1 offenbart ein Haushaltsgerät mit einem Laugenbehälter, der einen zylinderförmigen Mantel, eine vordere Seitenwand und eine hintere Seitenwand aufweist und in dem Gehäuse des Haushaltsgeräts schwingend angeordnet ist. An dem Laugenbehälter ist ein Ausgleichsgewicht befestigt, welches zumindest einen Teilbereich aufweist, das mit dem Laugenbehälter durch eine Klebung verbunden ist.

Ein weiteres Haushaltsgerät in Form einer Waschmaschine ist in US 2018/274158 A1 offenbart. Die Waschmaschine weist einen Laugenbehälter auf, an dem eine Vielzahl von Rippen an einer ersten Wand des Laugenbehälters angeordnet sind, wobei eine zweite Wand auf den Rippen gegenüber der ersten Wand positioniert ist. Die erste Wand, die Rippen und die zweite Wand bilden eine Vielzahl an Hohlräumen aus, die mit einer Flüssigkeit gefüllt sind.

Nach Allem ist es Aufgabe der Erfindung ein Haushaltsgerät mit einem Laugenbehälter und mit zumindest einem Ausgleichsgewicht, das mit dem Laugenbehälter verbunden ist, anzugeben, dessen Ausgleichgewichte raumsparend und stabil zugeordnet werden können.

Ferner soll für ein solches Haushaltsgerät ein Laugenbehälter mit Ausgleichsgewichten in geeigneter Weise hergestellt werden können.

Diese Aufgabe wird mit einem Haushaltsgerät durch die im des Anspruchs 1 angegebenen Merkmale gelöst und durch die auf diesen Anspruch rückbezogenen Ansprüche weitergebildet.

Ferner wird die Aufgabe mit einem Herstellverfahren des Laugenbehälters mit den Merkmalen des Anspruchs 11 gelöst sowie den weiteren auf diesen Anspruch rückbezogenen Ansprüchen weitergebildet.

Die Erfindung betrifft also ein Haushaltsgerät mit einem Gehäuse, mit einem Laugenbehälter, der einen im Wesentlichen zylinderförmigen Mantel, eine vordere Seitenwand und eine hintere Seitenwand aufweist und in dem Gehäuse des Haushaltsgerätes schwingend angeordnet ist, und mit zumindest einem Ausgleichsgewicht, das mit dem Laugenbehälter verbunden ist. Der Mantel, die vordere Seitenwand und/oder die hintere Seitenwand weist wabenartig angeordnete Rippen auf, welche einzelne, nach außen offene, Raumstrukturen bilden. Das zumindest eine Ausgleichsgewicht ist in eine der Raumstrukturen eingesetzt und mit einer Presspassung in der einen der Raumstrukturen befestigt. Unter einer Presspassung wird eine kraftschlüssige Verbindung zwischen Komponenten verstanden, wobei der Kraftschluss aufgrund der geometrischen Abmessungen der betroffenen Komponenten und ohne weitere Hilfsmittel erzeugt wird, d.h. es wird eine klemmende Verbindung erzeugt.

Mit der Erfindung ist es also möglich, Ausgleichsgewichte im Bereich einer am Laugenbehälter ausgebildeten Verrippung, insbesondere im Bereich der vorderen oder hinteren Seitenwand, welche nachfolgend auch als Deckel bezeichnet wird, befestigen zu können, wobei die Verrippung vorteilhaft zur Stabilität des Laugenbehälters beiträgt und zugleich zur Befestigung der Ausgleichsgewichte genutzt wird. Die bevorzugt an der Außenwandung des Laugenbehälters angeordnete Verrippung bilden einseitig offene Raumstrukturen, welche genau in diese Raumstrukturen hineinpassende Ausgleichsgewichte aufnehmen können, d.h. zumindest ein Bereich eines Ausgleichsgewicht ist in seiner Form kongruent zu der Form der Raumstruktur ausgebildet.

Die Ausgleichsgewichte werden an dem in einem Gehäuse schwingend angeordneten Laugenbehälter derart positioniert, dass bei einem ordnungsgemäßen Betrieb des Haushaltsgeräts die durch den Betrieb hervorgerufenen Schwingungen minimiert werden und/oder dass der Laugenbehälter bei der betriebsgemäßen Aufstellung des Haushaltsgeräts eine bevorzugte Lage einnimmt, wobei die Lage, insbesondere eine Ruhelage, durch das Feder-Masse-System, welches von einem im Gehäuse schwingend angeordneten System umfassend den Laugenbehälter gebildet wird, bestimmt ist. Ein solches schwingend angeordnete System besteht beispielsweise im Falle einer Haushaltswaschmaschine oder eines Haushaltswaschtrockners aus dem Laugenbehälter, einer darin drehbar angeordneten Wäschetrommel, einem mit dem Laugenbehälter verbundenen Motor und Federelementen, mit welchen der Laugenbehälter zumindest mittelbar mit dem Gehäuse der Haushaltswaschmaschine oder des Haushaltswaschtrockners verbunden ist. Anders gesagt, die Lage eines solchen schwingenden Systems wird durch die Summe der auf das System einwirkenden Kräfte bestimmt, wobei durch die Positionierung der Ausgleichsgewichte vorteilhaft die auf das System einwirkenden Massenkräfte auf die sonstigen auf das System einwirkenden Kräfte, insbesondere Federkräfte, abgestimmt werden kann.

Ferner wird mit den Ausgleichsgewichten die im Betrieb des Haushaltsgerät hervorgerufene Schwingbewegung des Laugenbehälters beeinflusst. Je weiter das Ausgleichsgewicht von der Achse entfernt eingesetzt ist, desto mehr potenziert sich dessen Anteil zur Bildung eines Trägheitsmomentes bzw. einer Drehmasse um das Ausmaß von Drehschwingungen des Laugenbehälters klein zu halten. Auf der anderen Seite dient die Summe der eingesetzten Ausgleichsgewichte dazu, lineare Auslenkungen des Laugenbehälters bei beispielsweise einem Schleudervorgang mit ungleich in einer Trommel verteilter Wäsche zu minimieren. Ein Konstrukteur bzw. Fachmann wird diese Auslegungsmöglichkeiten zu nutzen verstehen, so dass eine Überdimensionierung beim Einsatz von Ausgleichsgewichten vermieden werden kann. Im Allgemeinen werden mehrere Ausgleichsgewichte in den ihnen jeweils zugeordneten Raumstrukturen eingesetzt, jedoch könnte auch nur ein Ausgleichsgewicht hinreichend sein, um den Ausgleich zu bewirken.

Besonders bevorzugt ist das zumindest eine Ausgleichsgewicht in der vorderen und/oder hinteren Seitenwand eingebracht. Dies hat den Vorteil, dass die Verrippung zur Stabilitätserhöhung der Seitenwände bereits vorgesehen sind und zugleich zur Aufnahme von den Ausgleichsgewichten verwendet werden kann, wodurch die Stabilitätsanforderungen nicht eingeschränkt werden müssen und der Laugenbehälter besonders kostengünstig herstellbar ist.

Besonders vorteilhaft ist es, dass ein Ausgleichgewicht in seiner Form kongruent zur Raumstruktur ausgebildet und in der Raumstruktur mit einer Presspassung befestigt ist. Somit können weitere Befestigungselemente und/oder Befestigungsverfahren vermieden werden, wodurch das Haushaltsgerät besonders kostengünstig herstellbar ist. Unter einer Presspassung wird vorliegend eine Befestigungsart verstanden, bei dem der in die Raumstruktur eingesetzte Bereich eines Ausgleichsgewichts ein geometrisches Übermaß gegenüber den geometrischen Abmessungen der Raumstruktur hat und im eingesetzten Zustand des Ausgleichsgewichts von der Wandung der Raumstruktur bzw. von den Rippen eine Presskraft auf den eingesetzten Bereich des Ausgleichsgewichts ausgeübt wird. Anders gesagt, dass Ausgleichsgewicht ist in der Raumstruktur eingeklemmt.

Bevorzugt ist ein Ausgleichsgewicht durch ein formstabiles, druckfestes Material gebildet. Diese Weiterbildung hat den Vorteil, dass die Presskraft auch über die Lebensdauer des Haushaltsgeräts erhalten bleibt.

Als Material für das Ausgleichsgewicht wird bevorzugt ein Metall, eine Metall-Legierung, Beton und/oder ein Kunststoffgemisch ausgewählt, wobei im Falle eines Kunststoffgemischs das Gemisch bevorzugt derart ausgewählt ist, dass es ein spezifisches Gewicht hat, welches zumindest dem spezifischen Gewicht von Beton entspricht. Ein solches Kunststoffgemisch kann beispielsweise durch Beimengungen von Metallpartikeln, Sand oder ähnlichen Materialien, welche ein höheres spezifisches Gewicht als das spezifische Gewicht des verwendeten Kunststoffs haben, bereitgestellt werden. Durch die bevorzugte Materialauswahl kann ein Ausgleichsgewicht mit einer hohen Masse geschaffen werden, welches jedoch ein geringes Volumen aufweist. Dies hat insbesondere den Vorteil, dass der für die Schwingung des Laugenbehälters betriebsbedingte erforderliche Raum nicht durch die Ausgleichsgewichte beschränkt wird. Besonders bevorzugt ist das Ausgleichsgewicht vollständig in der Raumstruktur eingesetzt.

Es kann auch vorgesehen werden, dass ein Ausgleichsgewicht eine formstabile Ummantelung, wie aus Kunststoff, aufweist, in der sich ein Hohlraum befindet, in den Sand oder Wasser eingebracht werden kann. Auch dieser alternativen Ausbildung kann vorteilhaft ein Ausgleichsgewicht hoher Masse bei kleinem Volumen geschaffen werden. Darüber hinaus, können kostengünstigere Materialen für das Ausgleichsgewicht eingesetzt werden, insbesondere im Vergleich zu Ausgleichsgewichten aus Metall oder einer Metall-Legierung.

Des Weiteren ist es möglich, dass das Ausgleichsgewicht mit einer Kunststofffolie umhüllt ist. Dies hat den besonderen Vorteil, dass das Ausgleichsgewicht in Bezug auf die Raumstruktur, in die das Ausgleichsgewicht eingesetzt wird, im Untermaß ausbildbar ist, wobei das für die Presspassung erforderliche Übermaß durch die Kunststofffolie, welches das Ausgleichsgewicht zumindest teilweise umhüllt, geschaffen wird. Auch können vorteilhaft fertigungsbedingte Toleranzen durch die Kunststofffolie ausgeglichen werden.

Beispielsweise kann die Zuordnung der Kunststofffolie zu dem Material Beton bezogen auf dessen Ausformungs- und dessen Aushärtungs- Prozess relativ früh erfolgen, da eine Wärmeabgabe beim Aushärtungsprozess sich günstig auf eine passgenaue Umschließung des bereits formstabilen Betonteils des Ausgleichsgewichtes auswirkt.

Dabei kann auch berücksichtigt werden, dass über sehr kleine Poren in der Kunststofffolie, die für deren späteren Einsatz bei dem Ausgleichgewicht bezüglich der mechanischen Stabilität ohne Belang sind, ein Gasaustausch beim Aushärtungsprozess erfolgen kann oder es kann auch Feuchtigkeit dem Beton zugeführt werden, so dass keine Spannungsrisse beim Aushärten entstehen.

Aus Ausgleichgewicht kann aber auch erst gegenüber der Raumstruktur, in der das Ausgleichsgewicht eingesetzt werden soll, im Untermaß hergestellt werden und anschließend von der Kunststofffolie in einer oder mehreren Lagen umhüllt werden.

Dann ist es nach einer zu bevorzugenden Weiterbildung möglich, dass die Kunststofffolienumhüllung aus zwei zueinander korrespondierend ausgebildeten Teilen besteht, die jeweils in einem Anschlussbereich einen Kragen aufweisen, welche miteinander verbunden, insbesondere verschweißt werden. Diese Weiterbildung hat den besonderen Vorteil, dass beim Einfügen bzw. durch das Einfügen solcherart ausgebildeten Ausgleichgewichte in die vorgesehenen Raumstrukturen der gebildete Kragen verformt, insbesondere umgeklappt, wird und im verformten Bereich eine Materialanhäufung entsteht, die das für die Presspassung erforderliche Übermaß bildet.

Ein Haushaltsgerät, wie vorangehend beschrieben, weist bevorzugt noch auf, dass eine Wäschetrommel innerhalb des Laugenbehälter gelagert ist und durch einen außen am Laugenbehälter angebrachten Motor über ein Riemengetriebe angetrieben wird, wobei eine Achse des Laugenbehälters mit einer Drehachse der Trommel zusammenfällt und dass der Laugenbehälter mit dem Gehäuse mit mindestens einer Feder verbunden ist, wobei das zumindest eine Ausgleichsgewicht derart ausgebildet und am Laugenbehälter angeordnet ist, dass eine betriebsbedingte Auslenkung des Laugenbehälters mit dem Ausgleichsgewicht geringer ist als eine durch denselben Betrieb ohne ein solches Ausgleichsgewicht hervorgerufene Auslenkung des Laugenbehälters.

Ein Haushaltsgerät, wie zuvor spezifiziert, kann insbesondere eine Waschmaschine oder ein Waschtrockner sein.

Erfindungsgemäß wird der Laugenbehälter des vorstehend dargestellten Haushaltsgerät durch die nachfolgenden Schritte hergestellt:
- Ausbilden von Rippen an einer Komponente, insbesondere an dem Mantel, der vorderen Seitenwand und/oder der hinteren Seitenwand des Laugenbehälters, wobei mit den Rippen zumindest eine Raumstruktur ausgebildet wird,
- Herstellen der Komponente mit den Rippen in einem Kunststoff- Spritzgussverfahren, und
- Herstellen einer Pressverbindung zwischen den Rippen und dem zumindest einen Ausgleichsgewicht (28) durch Eindrücken des Ausgleichsgewichts in die Raumstruktur.

Mit einem solchen Verfahren kann der Laugenbehälter besonders einfach und kostengünstig hergestellt werden, da die Ausgleichsgewichte lediglich in geometrisch kongruent ausgebildete Raumstrukturen des Laugenbehälters eingedrückt werden müssen. Weitere Fertigungsschritte zur Ausgleichsgewichtsbefestigung, wie Schrauben oder Schweißen, können entfallen. Ferner ist es von Vorteil, den Laugenbehälter aus Kunststoff in einem Spritzgussverfahren herzustellen, da die zur Ausbildung der Raumstrukturen erforderlichen Rippen im selben Verfahrensschritt am Laugenbehälter ausgebildet werden können. Darüber hinaus hat Kunststoff eine gewisse Elastizität, wodurch sich ein Ausgleichsgewicht auch mit Übermaß leicht in die durch die aus Kunststoff hergestellte Verrippung eingeführt werden kann und dennoch nach dem Eindrücken die erforderliche Presskraft bereitgestellt wird.

Die Herstellung des Laugenbehälters kann auf eine Herstellung einer Komponente des Laugenbehälters beschränkt sein, beispielsweise auf die Herstellung einer vorderen oder hinteren Seitenwand, die zu dem Laugenbehälter gehört, der wiederum Bestandteil eines schwingenden Systems ist, insbesondere nach einem der vorhergehenden Gegenstände. Mit den Schritten kann beispielsweise eine vorgefertigte Seitenwand geschaffen werden, indem zuerst eine Seitenwand mit Rippen, die Raumstrukturen abzugeben vermögen, in einem Kunststoff- Spritzgussverfahren hergestellt wird, und sodann Ausgleichsgewichte so in die Raumstrukturen eingedrückt werden, dass diese dauerhaft mittels einer Presspassung der Seitenwand zugeordnet sind. In einem folgenden Schritt wird die derart hergestellte und vormontierte Komponente mit den weiteren Bauteilen des Laugenbehälters verbunden. Hierdurch kann der Fertigungsprozess für den Laugenbehälter einfacher und kostengünstiger realisiert werden.

Insbesondere ist vorgesehen, dass das Ausgleichsgewicht von einem formstabilen Körper gebildet wird, der zumindest bereichsweise mit einer Kunststofffolie umhüllt wird. Dies hat wieder den besonderen Vorteil, dass das Ausgleichsgewicht im Untermaß ausbildbar ist, wobei das für die Presspassung erforderliche Übermaß durch die Kunststofffolie, welches das Ausgleichsgewicht zumindest teilweise umhüllt, geschaffen wird. Somit wird auch eine einfache Anpassung an die Fertigungstoleranzen der Ausgleichsgewichte und/oder der Raumstrukturen ermöglicht, indem beispielsweise Kunststofffolien unterschiedlicher Dicke verwendet werden oder das Ausgleichsgewicht mit in mehreren Lagen der Kunststofffolie umhüllt wird. Um den Materialeinsatz für die Kunststofffolie zu reduzieren, kann die Umhüllung auf den Bereich des Ausgleichsgewicht beschränkt, welcher die Raumstruktur im eingedrückten Zustand umgibt.

Der formstabile Körper kann beispielsweise aus Metall, einer Metall-Legierung, Beton und/oder einem Kunststoffgemisch oder einer formstabilen, gefüllten Umhüllung aus Kunststoff hergestellt werden.

Bevorzugt wird das Ausgleichsgewicht durch einen Fertigungsautomaten eingedrückt. Ferner kann zusätzlich das Ausgleichgewicht auch automatisch mit einer Zuführvorrichtung der Komponente zugeführt werden. Besonders vorteilhaft ist es, wenn der Fertigungsautomat zugleich für das Zuführen und das Eindrucken des Ausgleichsgewichts ausgebildet ist, wodurch das Fertigungsverfahren einfacher, schneller und kostgünstiger durchgeführt werden kann.

Weiterhin kann in einer Weiterbildung des Verfahrens vorgesehen werden, dass die Kunststofffolien- Umhüllung des Ausgleichsgewichtes aus zwei, zueinander korrespondierenden Teilen hergestellt wird, wobei an jedem Teil ein Kragen ausgebildet wird, wobei die beiden Kragen der korrespondierenden Teile miteinander verbunden, insbesondere verschweißt, werden. Beim Eindrücken des Ausgleichsgewichtes in die zugeordnete Raumstruktur werden die beiden Kragen umgelegt und bilden in betreffender Raumstruktur die Pressverbindung zwischen der Raumstruktur und dem Ausgleichsgewicht aus.

Die für Haushaltsgerät mit einem Laugenbehälter als vorteilhaft gekennzeichneten Ausführungsformen sind ebenfalls vorteilhafte Ausführungsformen für das Verfahren zum Herstellen eines Laugenbehälters und umgekehrt.

Im Folgenden wird die Erfindung anhand von in der beigefügten Zeichnung dargestellten Ausführungsbeispielen schematisch genauer beschrieben. Dabei ist die bevorzugte Ausführung des Haushaltsgerätes als Waschmaschine dargestellt. Die Figuren der Zeichnung werden zunächst kurz erläutert. Es zeigen:
Fig. 1 eine Prinzipdarstellung einer Waschmaschine in einer schematischen, seitlichen, teilweise geschnittenen Ansicht unter besonderer Berücksichtigung des erfindungsgemäß ausgestalteten Laugenbehälters,
Fig. 2a eine räumliche Teil- Ansicht auf eine Seitenwand des Laugenbehälters mit einer Verrippung und einem zugehörigen Ausgleichsgewicht,
Fig. 2b eine größere, räumliche Ansicht eines Ausgleichsgewichtes,
Fig. 3 eine weiterhin vergrößerte, räumliche Ansicht eines Ausgleichsgewichtes mit einer angebrachten Kunststoff- Umhüllung.

Eine Waschmaschine W nach Fig. 1 weist ein Gehäuse 1 auf. In diesem Gehäuse 1 ist ein Laugenbehälter 2 auf Federelementen 3 schwingend gelagert, wobei die Federelemente auch mit Dämpfungselementes kombiniert sein können, so dass es sich auch um kombinierte Feder- Dämpfungselemente 3 handeln kann. Es kann sich auch um reine Dämpfungselemente 3' handeln, wenn Federn (vorliegend nicht dargestellt) so eingesetzt werden, dass der Laugenbehälter 2 sozusagen gegenüber dem Gehäuse 1 aufgehängt ist. Über ein Riemengetriebe 4 treibt ein Elektromotor 5 eine innerhalb des Laugenbehälters 2 meist im Wesentlichen horizontal gelagerte Wäschetrommel 6 an. Durch die Lagerung der Wäschetrommel 6 innerhalb des Laugenbehälters 2 liegt eine gemeinsame Achse 12 vor, auf die nachfolgend insbesondere wegen der Art der auftretenden Schwingungen noch einzugehen ist. Die Wäschetrommel 6 und der Laugenbehälter 2 haben eine gemeinsame Beschickungsöffnung 9 durch die Wäsche 15 in die Trommel 6 eingeführt bzw. aus ihr entnommen werden kann. Weiter ist wichtig, dass über eine Falgenbalgmanschette 7 einerseits Schwingungen des Laugenbehälters 2 gegenüber dem Gehäuse 1 ausgeglichen werden können und es kann erreicht werden, dass eingebrachte Flüssigkeit 11 im Laugenbehälter, die bei einzelnen Waschvorgängen einen beachtlichen Stand erreichen kann, nicht in das Gehäuse 2 eindringen kann. Durch eine Tür 8 kann die Beschickungsöffnung an der Frontseite geschlossen werden. Durch ein Bullauge 13 der Tür 8, die auf eine Dichtlippe (nicht dargestellt) der Manschette 7 drückt, kann die Dichtungsfunktion noch vervollständigt werden.

Ein Laugenbehälter, wie 2, wird üblicherweise aus Kunststoffmaterial hergestellt. Dabei liegt ein zylindrischer Mantel 22, geeigneten Querschnittes, vor, an den eine vordere Seitenwand 23 bzw. ein vorderer Deckel und eine hintere Seitenwand 24 bzw. ein hinterer Deckel mit jeweils im Wesentlichen kreisförmigem Querschnitt sich anschließt. Um eine ausreichende Stabilität dieser Seitenwände 23 und 24 zu erreichen, weisen diese an der jeweils vom Innenraum des Laugenbehälters 2 abweisenden Seite (Außenseite des Laugenbehälters bzw. der jeweiligen Seitenwand) eine Verrippung auf, um deren Stabilität zu erhöhen. Die Seitenwände 23 und 24 werden mit dem im Wesentlichen zylindrischen Mantel 22 durch ein geeignetes Verfahren, beispielsweise durch ein Schweißverfahren oder mittels einer Verschraubung, miteinander verbunden. Die vordere Seitenwand 23 weist entsprechend vorangehender Ausführungen die Beschickungsöffnung 9 auf, und die hintere Seitenwand 24 weist die Lagerung für einen Wellenstummel (ohne Bezugszeichen) der Trommel 6 auf, der mit einer Keilriemenscheibe (ohne Bezugszeichen) des Riemengetriebes 4 drehfest verbunden ist.

Der Laugenbehälter 2 mit seinen Nebenaggregaten, wie dem Motor 5, stellt in Bezug auf das Gehäuse 1 der Waschmaschine, insbesondere durch die vorab beschriebene Aufhängung, vgl. 3 und 3', ein schwingendes System dar. Bei der Drehung der Trommel 6 mit deren darin aufgenommener, meist feuchter Wäsche 15, z. B. bei einem Schleudervorgang, wird der Laugenbehälter 2 insbesondere aufgrund einer sich ausbildenden Wäscheunwucht zur Schwingung angeregt. Um das Ausmaß der rotatorischen und translatorischen, von den einwirkenden Kräften hervorgerufenen Bewegung des Laugenbehälters 2 möglichst klein zu halten, ist es erforderlich, dass der Laugenbehälter 2 selbst ein hinreichend großes Trägheitsmoment bzw. eine hinreichend große Trägheitsmasse aufweist. Insbesondere wird bei ungleichförmiger Beladung der Trommel 6 während eines Schleudervorgangs eine Auslenkung des Laugenbehälters 2 im Wesentlichen senkrecht zu der Achse 12 stattfinden. Diese lineare Auslenkung kann von ihrem Ausmaß her auch dadurch reduziert werden, wenn die Gewichtsmasse des Laugenbehälters 2 erhöht wird.

Nach der Erfindung wird nun mindestens ein Ausgleichsgewicht 28 mit einem der Seitenwände 23 und/oder 24 verbunden, indem die obig beschriebene, aus Stabilitätsgründen vorhandene Verrippung der Seitenwände 23 und 24, insbesondere 24, für die Unterbringung von Ausgleichsgewichten vorgesehen wird.

So wird in Fig. 2a entsprechend dem Sichtpfeil P in Fig. 1 eine räumliche Ausschnittdarstellung der hinteren Seitenwand 24 gezeigt. So ist erkennbar, dass Rippen 26 eine wabenartige Struktur ausbilden, wobei einzelne nach außen offenen Raumstrukturen 27 (27₁ - 27ₙ), die sozusagen taschenartig ausgebildet sind, vorzuliegen. Zugeordnet zu einer der Raumstrukturen 27 kann oder zu einer ausgewählten Anzahl (1 - n) von Raumstrukturen 27₁ - 27ₙ können ein oder mehrere dazu passende Ausgleichsgewichte 28, also insgesamt Ausgleichsgewichte 28₁ - 28ₙ in Bezug auf die Raumstrukturen 27₁ - 27ₙ, so eingesetzt werden, dass ein jeweiliges Ausgleichsgewicht 28 ortsfest in Bezug auf die Seitenwand 24 dauerhaft fixiert ist. Dazu kann das Ausgleichsgewicht 28 beispielweise eine räumliche Ausdehnung haben, die der räumlichen Ausdehnung der durch die Innenwände der Rippen 26 gebildeten wabenartige Struktur kongruent entspricht. Eine der von den Rippen 26 gebildeten wabenartigen Struktur wird als eine Raumstruktur 27 bezeichnet. Die räumliche Ausdehnung des Ausgleichsgewichts 28 ist jedoch gegenüber der räumliche Ausdehnung der Raumstruktur 27 derart vergrößert, dass im eingesetzten Zustand zwischen dem Ausgleichsgewicht 28 und der dem Ausgleichsgewicht 28 zugeordneten Raumstruktur 27 eine Presspassung ausgebildet ist. Die kongruente räumliche Ausdehnung von dem Ausgleichsgewicht 28 und der Raumstruktur 27 kann auf den Bereich beschränkt sein, in dem die Presspassung ausgebildet wird.

Für das auszubildende, möglichst zu steigernde Trägheitsmoment des Laugenbehälters 2 ist es günstig, die Ausgleichsgewichte 28₁ - 28ₙ möglichst weit entfernt von der Achse 12 bzw. dem nicht dargestellten Schwerpunkt des vom Laugenbehälter 2 gebildeten schwingenden Systems einzusetzen, da hierfür das Quadrat der mittleren Entfernung von der Achse 12 bzw. dem Scherpunkt sich auswirkt, wobei für die Erhöhung des Gewichtes des Laugenbehälters auch Ausgleichsgewichte, die näher an der Achse 12 sich befinden, einen linear aufsummierbaren Beitrag dazu liefern. Jedoch wird man, um die Gesamtanzahl der Ausgleichsgewichte, wie 28, klein zu halten, bevorzugt Ausgleichsgewichte einsetzen, die weiter von der Achse 12 entfernt sind, zumal die näher an der Achse befindlichen Ausgleichsgewichte im gezeigten Ausführungsbeispiel nur relativ klein ausbildbar sind.

Wird die vordere Seitenwand 23 auch für den Einsatz von Ausgleichsgewichten vorgesehen, so sind die zuvor anhand der Seitenwand 24 beschriebenen Gesichtspunkte sinngemäß anzuwenden. Außerdem vermögen Ausgleichsgewichte, die der vorderen Seitenwand 23 zugeordnet werden, auch einen Beitrag dazu zu liefern, dass ein statischer Ausgleich des Gewichtes des Motors 5 kompensiert wird, sofern hierfür nicht dies durch unterschiedliche Federhärten der Federn zur Aufhängung / Abstützung (vgl. bei 3) des Laugenbehälters 2 berücksichtigt ist.

Die Ausbildung eines in Fig. 2b getrennt räumlich dargestellten Ausgleichsgewichtes 28 kann auf verschiedenartige Weise erfolgen.

So ist es möglich, dass ein Material, wie ein Metall oder eine Metall-Legierung gewählt wird und ein Druckguss- Herstellungsverfahren zugrunde gelegt wird. Dabei sollte beachtet werden, dass das spezifische Gewicht des Metalls bzw. der Metall-Legierung möglichst hoch ist. Es kann jedoch auch ein Kern aus Metall oder einer Metall- Legierung mit einem Kunststoff umspritzt werden.

Ferner ist es auch möglich, dass ein Kunststoffgehäuse, das eine fertige äußere Kontur des Ausgleichgewichtes 28 und einen Hohlraum aufweist, zur Anwendung gelangt. Dann ist es erforderlich, dass ein Ballastmaterial, wie (Quarz-)Sand durch eine Öffnung eingebracht wird, die dann abschließend verschlossen wird.

Anstatt Sand, kann auch Wasser in das zuvor beschriebene Kunststoffgehäuse eingebracht werden.

Ansonsten wird bevorzugt Beton zu verwenden sein. Das Fertigbetonteil sollte dann nahezu der Raumform des betreffenden Ausgleichsgewichtes 28 entsprechen. Um eine bessere Anpassung an die Wände der Rippen 26, die die offene Raumstruktur 27 bestimmen, zu erreichen, ist herausgefunden worden, dass eine Umhüllung mit einer Kunststofffolie sich als besonders zweckmäßig erweist. Eine solche Umhüllung ist nicht auf Ausgleichsgewichte aus Beton beschränkt, sie kann auch für anders ausgebildete formstabile Ausgleichsgewichte angewendet werden, beispielsweise für Ausgleichsgewichte aus Metall, einer Metall-Legierung und/oder einem Kunststoffgemisch oder einer formstabilen, gefüllten Umhüllung aus Kunststoff.

In Fig. 3 ist ein einzelnes Ausgleichsgewicht 28 dargestellt, das mit insgesamt einer Kunststofffolien- Umhüllung 29 ummantelt ist. Die Kunststofffolien- Umhüllung 29 besteht dann bevorzugt aus zwei, zueinander passend, beispielsweise spiegelbildlich, ausgebildeten Teilen 30 und 31, die bevorzugt mittig in einer Ebene senkrecht zur Achse 12 (in Bezug auf den zu erfolgenden Einsatz in der Seitenwand 24) zu einem Kragen 32 ausgeformt werden und ein Verschweißen an gegenüberliegenden Flächen der Kragen 32' und 32" zulassen. Alternativ, kann die Kunststofffolien- Umhüllung durch sogenanntes Einschweißen des Ausgleichsgewichts hergestellt werden, wobei dann die am eingeschweißten Ausgleichsgewicht ausgebildete Schweißnaht den Kragen bildet, ohne dass zuvor zwei Teile mit jeweils einen Kragen bereitgestellt werden muss, sondern die Kunststofffolie von einem Coil abgewickelt wird und auf die für das Umwickeln erforderliche Länge eingekürzt wird..

Ein solches umhülltes Ausgleichsgewicht 28 mit einem Kragen 32 kann in die Raumstruktur bzw. Tasche 27 eingeschoben werden, wobei der dann umgeklappte Kragen 32 einen Druck auf die Wände der Raumstruktur so ausübt, so dass ein jeweiliges Ausgleichsgewicht 28 so sicher gehalten wird, als ob eine Erpressung stattgefunden hätte. Anders gesagt, die Presspassung zwischen dem Ausgleichsgewicht 28 und der Raumstruktur 27 wird durch den umgeklappten Kragen 32 bereitgestellt.

Die Kunststofffolien- Umhüllung kann durch Umwickeln des Ausgleichsgewichts mit einer Kunststofffolie in ein oder mehreren Lagen hergestellt werden. Die umwickelte Umhüllung braucht dabei nicht besonders befestigt werden, sondern nur bis zum Einführen des Ausgleichsgewichts in die Raumstruktur gehalten werden, da nach dem Einführen die Kunststofffolie durch die sich ausbildende Presspassung zugleich fixiert wird.

Die Ausgleichsgewichte 28 nach der anhand nach Fig. 3 beschriebenen Art können, wenn sie voraussetzungsgemäß für einen Fertigungsablauf zur Verfügung stehen, auch automatisch einer Seitenwand, wie 24, zugeführt, in die jeweiligen Taschen 27 eingesetzt und sodann abschließend so eingedrückt werden, dass sie sicher im Deckel 24 verbleiben, insbesondere auch beim Betrieb der so mit Ausgleichsgewichten 28 für den Laugenbehälter 2 ausgebildeten Waschmaschine.

### Bezugszeichenliste:

- 1: Gehäuse
- 2: Laugenbehälter
- 3: Federelemente
- 4: Riemengetriebe
- 5: Elektromotor
- 6: Wäschetrommel
- 7: Faltenbalgmanschette
- 8: Tür
- 9: Beschickungsöffnung
- 11: Flüssigkeit
- 12: Achse
- 13: Bullauge
- 15: Wäsche
- 22: Mantel
- 23: vordere Seitenwand
- 24: hintere Seitenwand
- 26: Rippen
- 27: Raumstruktur
- 28: Ausgleichsgewicht
- 29: Kunststofffolien-Umhüllung
- 30: spiegelbildliches Teil von 29
- 31: spiegelbildliches Teil von 29
- 32, 32', 32": Kragen

- W: Waschmaschine
- P: Sichtpfeil

## Patentansprüche

1. Haushaltsgerät mit einem Gehäuse (1), mit einem Laugenbehälter (2), der einen im Wesentlichen zylinderförmigen Mantel (22), eine vordere Seitenwand (23) und eine hintere Seitenwand (24) aufweist und in dem Gehäuse (1) des Haushaltsgerätes (W) schwingend angeordnet ist, und mit zumindest einem Ausgleichsgewicht (28), das mit dem Laugenbehälter (2) verbunden ist, wobei der Mantel (22), die vordere Seitenwand (23) und/oder die hintere Seitenwand (24) wabenartig angeordnete Rippen (26) aufweist, welche einzelne, nach außen offene, Raumstrukturen (27) bilden, und wobei das zumindest eine Ausgleichsgewicht (28₁ - 28ₙ) in eine der Raumstrukturen (27₁ - 27ₙ) eingesetzt ist, **dadurch gekennzeichnet, dass** das zumindest eine Ausgleichsgewicht (28₁ - 28ₙ) mit einer Presspassung in der einen der Raumstrukturen (27₁ - 27ₙ) befestigt ist, wobei die Presspassung eine kraftschlüssige Verbindung zwischen Komponenten ist und der Kraftschluss aufgrund der geometrischen Abmessungen der betroffenen Komponenten und ohne weitere Hilfsmittel erzeugt ist.

2. Haushaltsgerät nach Anspruch 1, **dadurch gekennzeichnet, dass** das Haushaltsgerät mehrere Ausgleichsgewichte (28₁ - 28ₙ) aufweist, wobei jedem Ausgleichsgewicht (28₁ - 28ₙ) eine Raumstruktur (27₁ - 27ₙ) zugeordnet ist, in die das zugeordnete Ausgleichsgewicht (28₁ - 28ₙ) eingesetzt und mit einer Presspassung befestigt ist.

3. Haushaltsgerät nach Anspruch 1 oder 2, **dadurch gekennzeichnet, dass** das Ausgleichsgewicht (28) durch ein formstabiles, druckfestes Material gebildet ist.

4. Haushaltsgerät nach Anspruch 3, **dadurch gekennzeichnet, dass** das Ausgleichsgewicht (28) aus Metall, einer Metall-Legierung, Beton und/oder einem Kunststoffgemisch gebildet ist.

5. Haushaltsgerät nach Anspruch 1 oder 2, **dadurch gekennzeichnet, dass** das Ausgleichsgewicht (28) eine formstabile Ummantelung (29), insbesondere aus Kunststoff, und einem Hohlraum aufweist, in den Sand oder Wasser eingebracht ist.

6. Haushaltsgerät nach einem der vorhergehenden Ansprüche, **dadurch gekennzeichnet, dass** das Ausgleichsgewicht (28) von einer Kunststofffolie (29) umhüllt ist.

7. Haushaltsgerät nach Anspruch 6, **dadurch gekennzeichnet, dass** die Kunststofffolien-Umhüllung (29) aus zwei zueinander korrespondierend ausgebildeten Teilen (30, 31) besteht, die jeweils in einem Anschlussbereich einen Kragen (32, 32', 32") aufweisen, welche miteinander verbunden, insbesondere verschweißt, sind.

8. Haushaltsgerät nach einem der vorhergehenden Ansprüche, **dadurch gekennzeichnet, dass** eine Wäschetrommel (6) innerhalb des Laugenbehälter (2) gelagert ist und durch einen außen am Laugenbehälter (2) angebrachten Motor (5) über ein Riemengetriebe (4) angetrieben wird, wobei eine Achse (12) des Laugenbehälters mit einer Drehachse der Trommel (6) zusammenfällt und dass der Laugenbehälter (2) mit dem Gehäuse (1) mit mindestens einer Feder (3) verbunden ist, wobei das zumindest eine Ausgleichsgewicht (28) derart ausgebildet und am Laugenbehälter (2) angeordnet ist, das eine betriebsbedingte Auslenkung des Laugenbehälters (2) mit dem Ausgleichsgewicht (28) geringer ist als eine durch denselben Betrieb ohne ein solches Ausgleichsgewicht (28) hervorgerufene Auslenkung des Laugenbehälters (2).

9. Haushaltsgerät nach einem der vorhergehenden Ansprüche, **dadurch gekennzeichnet, dass** das zumindest eine Ausgleichsgewicht (28₁ - 28ₙ) in der vorderen und/oder hinteren Seitenwand (23, 24) eingebracht ist.

10. Haushaltsgerät nach einem der vorhergehenden Ansprüche, **dadurch gekennzeichnet, dass** das Haushaltsgerät (W) eine Waschmaschine oder ein Waschtrockner ist.

11. Verfahren zur Herstellung eines Laugenbehälters (2) eines Haushaltsgeräts (W) nach einem der vorhergehenden Ansprüche, umfassend die Schritte:
• Ausbilden von Rippen (26) an einer Komponente, insbesondere an dem Mantel (22), der vorderen Seitenwand (23) und/oder der hinteren Seitenwand (24), des Laugenbehälters (2), wobei mit den Rippen (26) zumindest eine Raumstruktur (27) ausgebildet wird, und
• Herstellen der Komponente mit den Rippen (26) in einem Kunststoff- Spritzgussverfahren,
**gekennzeichnet durch** die Schritte
• Herstellen einer Pressverbindung zwischen den Rippen (26) und dem zumindest einen Ausgleichsgewicht (28) durch Eindrücken des Ausgleichsgewichts (28) in die Raumstruktur (27), wobei die Pressverbindung eine kraftschlüssige Verbindung zwischen Komponenten ist und der Kraftschluss aufgrund der geometrischen Abmessungen der betroffenen Komponenten und ohne weitere Hilfsmittel erzeugt wird.

12. Verfahren nach Anspruch 11, **dadurch gekennzeichnet, dass** das Ausgleichsgewicht (28) von einem formstabilen Körper ausgebildet wird, der zumindest bereichsweise mit einer Kunststofffolie (29) umhüllt wird.

13. Verfahren nach Anspruch 12, **dadurch gekennzeichnet, dass** beim Eindrücken des Ausgleichsgewichtes (28) in die Raumstruktur (27) mit der Kunststofffolie (29) die Pressverbindung zwischen der Raumstruktur (27) und dem Ausgleichsgewicht (28) ausbildet wird.

14. Verfahren nach Anspruch 12 oder 13, **dadurch gekennzeichnet, dass** die Kunststofffolien-Umhüllung (29) des Ausgleichsgewichtes (28) aus zwei, zueinander korrespondierenden Teilen (30, 31) hergestellt wird, wobei an jedem Teil (30, 31) ein Kragen (32, 32', 32") ausgebildet wird und die beiden Kragen (32' und 32") der korrespondierenden Teile (30, 31) miteinander verbunden, insbesondere verschweißt, werden, dass der Kragen (32) beim Eindrücken des Ausgleichsgewichtes (28) in die Raumstruktur (27) die beiden Kragen (32', 32") umgelegt wird und dass der beiden Kragen (32', 32") in der betreffenden Raumstruktur (27) die Pressverbindung zwischen der Raumstruktur (27) und dem Ausgleichsgewicht (28) ausbilden.

## Claims

1. Household appliance with a housing (1), with an outer tub (2), which has an essentially cylindrical shell (22), a front side wall (23) and a rear side wall (24) and is arranged in an oscillating manner in the housing (1) of the household appliance (W), and with at least one counterweight (28), which is connected to the outer tub (2), wherein the shell (22), the front side wall (23) and/or the rear side wall (24) have fins (26) that are arranged in a honeycomb-like manner and form individual spatial structures (27) that are open to the outside, and wherein the at least one counterweight (28₁ - 28ₙ) is inserted into one of the spatial structures (27₁ - 27ₙ), **characterised in that** the at least one counterweight (28₁ - 28ₙ) is fastened in the one of the spatial structures (27₁ - 27ₙ) using an interference fit, wherein the interference fit is a non-positive connection between components and the non-positive connection is generated as a result of the geometric dimensions of the components in question and without further aids.

2. Household appliance according to claim 1, **characterised in that** the household appliance has a plurality of counterweights (28₁ - 28ₙ), wherein each counterweight (28₁ - 28ₙ) is assigned a spatial structure (27₁ - 27ₙ), into which the assigned counterweight (28₁-28ₙ) is inserted and fastened using an interference fit.

3. Household appliance according to claim 1 or 2, **characterised in that** the counterweight (28) is formed by a dimensionally stable, pressure-resistant material.

4. Household appliance according to claim 3, **characterised in that** the counterweight (28) is formed from metal, a metal alloy, concrete and/or a plastic mixture.

5. Household appliance according to claim 1 or 2, **characterised in that** the counterweight (28) has a dimensionally stable sheathing (29), in particular made from plastic, and a cavity, into which sand or water is introduced.

6. Household appliance according to one of the preceding claims, **characterised in that** the counterweight (28) is enclosed by a plastic film (29).

7. Household appliance according to claim 6, **characterised in that** the plastic film enclosure (29) consists of two parts (30, 31), which are embodied in a corresponding manner in relation to one another and which in a connection region have a collar (32, 32', 32") in each case, which are connected, in particular welded, to one another.

8. Household appliance according to one of the preceding claims, **characterised in that** a laundry drum (6) is mounted in the outer tub (2) and is driven by a motor (5) attached to the outer tub (2) externally via a belt drive (4), wherein an axis (12) of the outer tub coincides with an axis of rotation of the drum (6) and the outer tub (2) is connected to the housing (1) by at least one spring (3), wherein the at least one counterweight (28) is embodied and arranged on the outer tub (2) in such a manner that an operational deflection of the outer tub (2) with the counterweight (28) is less than a deflection of the outer tub (2) caused by the same operation without such a counterweight (28).

9. Household appliance according to one of the preceding claims, **characterised in that** the at least one counterweight (28₁ - 28ₙ) is introduced in the front and/or rear side wall (23, 24).

10. Household appliance according to one of the preceding claims, **characterised in that** the household appliance (W) is a washing machine or a washer-dryer.

11. Method for producing an outer tub (2) of a household appliance (W) according to one of the preceding claims, comprising the steps:
• embodying fins (26) on a component, in particular on the shell (22), the front side wall (23) and/or the rear side wall (24), of the outer tub (2), wherein at least one spatial structure (27) is embodied by the fins (26), and
• producing the components with the fins (26) in a plastic injection moulding method,
**characterised by** the steps
• producing an interference fit between the fins (26) and the at least one counterweight (28) by pushing the counterweight (28) into the spatial structure (27), wherein the interference fit is a non-positive connection between components and the non-positive connection is generated as a result of the geometric dimensions of the components in question and without further aids.

12. Method according to claim 11, **characterised in that** the counterweight (28) is embodied by a dimensionally stable body, which is enclosed at least in regions by a plastic film (29).

13. Method according to claim 12, **characterised in that**, when pushing the counterweight (28) into the spatial structure (27) with the plastic film (29), the interference fit is embodied between the spatial structure (27) and the counterweight (28).

14. Method according to claim 12 or 13, **characterised in that** the plastic film enclosure (29) of the counterweight (28) is produced from two parts (30, 31) that correspond to one another, wherein a collar (32, 32', 32") is embodied on each part (30, 31) and the two collars (32' and 32") of the corresponding parts (30, 31) are connected, in particular welded, to one another, that the collar (32) is apportioned the two collars (32', 32") when the counterweight (28) is pushed into the spatial structure (27), and that the two collars (32', 32") in the spatial structure (27) in question embody the interference fit between the spatial structure (27) and the counterweight (28).

## Revendications

1. Appareil ménager avec une carcasse (1), avec une cuve de lavage (2) qui présente un manteau essentiellement cylindrique (22), une paroi latérale avant (23) et une paroi latérale arrière (24) et est disposée de façon oscillante dans la carcasse (1) de l'appareil ménager (W), et avec au moins un poids d'équilibrage (28) relié à la cuve de lavage (2), dans lequel le manteau (22), la paroi latérale avant (23) et/ou la paroi latérale arrière (24) présentent des nervures alvéolées (26), lesquelles constituent des structures spatiales séparées (27) ouvertes vers l'extérieur et dans lequel l'au moins un poids d'équilibrage (28,-28ₙ) est utilisé dans l'une des structures spatiales (27₁ - 27ₙ), **caractérisé en ce que** l'au moins un poids d'équilibrage (28₁ - 28ₙ) est fixé à l'aide d'un ajustement forcé dans l'une des structures spatiales (27₁ - 27ₙ), dans lequel l'ajustement forcé est une liaison par complémentarité de forces entre composants et l'adhérence est générée en raison des dimensions géométriques des composants concernés et sans autre moyen auxiliaire.

2. Appareil ménager selon la revendication 1, **caractérisé en ce que** l'appareil ménager présente plusieurs poids d'équilibrage (28₁ - 28ₙ), dans lequel une structure spatiale (27₁ - 27ₙ) est affectée à chaque poids d'équilibrage (28₁ - 28ₙ), dans laquelle le poids d'équilibrage affecté (28₁ - 28ₙ) est utilisé et fixé à l'aide d'un ajustement forcé.

3. Appareil ménager selon la revendication 1 ou 2, **caractérisé en ce que** le poids d'équilibrage (28) est constitué par un matériau indéformable, résistant à la pression.

4. Appareil ménager selon la revendication 3, **caractérisé en ce que** le poids d'équilibrage (28) est constitué de métal, d'un alliage métallique, de béton et/ou d'un mélange de plastiques.

5. Appareil ménager selon la revendication 1 ou 2, **caractérisé en ce que** le poids d'équilibrage (28) présente un revêtement indéformable (29), en particulier en plastique, et une cavité dans laquelle du sable ou de l'eau est inséré(e).

6. Appareil ménager selon l'une des revendications précédentes, **caractérisé en ce que** le poids d'équilibrage (28) est habillé d'un film plastique (29).

7. Appareil ménager selon la revendication 6, **caractérisé en ce que** l'habillage en films plastiques (29) se compose de deux parties formées de façon à correspondre l'une à l'autre (30, 31), lesquelles présentent respectivement dans une zone de raccordement un rebord (32, 32', 32"), lesquelles sont reliées, en particulier soudées, l'une à l'autre.

8. Appareil ménager selon l'une des revendications précédentes, **caractérisé en ce qu'**un tambour à linge (6) est logé à l'intérieur de la cuve de lavage (2) et entraîné via une transmission par courroie (4) par un moteur (5) apposé à l'extérieur sur la cuve de lavage (2), dans lequel un axe (12) de la cuve de lavage coïncide avec un axe de rotation du tambour (6) et **en ce que** la cuve de lavage (2) est reliée à la carcasse (1) par au moins un ressort (3), dans lequel l'au moins un poids d'équilibrage (28) est formé et disposé de telle sorte sur la cuve de lavage (2) qu'un déplacement fonctionnel de la cuve de lavage (2) avec le poids d'équilibrage (28) est inférieur à un déplacement de la cuve de lavage (2) provoqué par le même fonctionnement en l'absence d'un tel poids d'équilibrage.

9. Appareil ménager selon l'une des revendications précédentes, **caractérisé en ce que** l'au moins un poids d'équilibrage (28, - 28ₙ) est inséré dans la paroi latérale avant et/ou arrière (23, 24).

10. Appareil ménager selon l'une des revendications précédentes, **caractérisé en ce que** l'appareil ménager (W) est un lave-linge, ou un sèche-linge.

11. Procédé de fabrication d'une cuve de lavage (2) d'un appareil ménager (W) selon l'une des revendications précédentes, comprenant les étapes :
• formation de nervures (26) sur un composant, en particulier sur le manteau (22), de la paroi latérale avant (23) et/ou de la paroi latérale arrière (24), de la cuve de lavage (2), dans lequel au moins une structure spatiale (27) est formée avec les nervures (26), et
• fabrication des composants avec les nervures (26) dans un procédé de moulage par injection de plastique, **caractérisé par** les étapes
• réalisation d'une liaison pressée entre les nervures (26) et l'au moins un poids d'équilibrage (28) en enfonçant le poids d'équilibrage (28) dans la structure spatiale (27), dans lequel la liaison pressée est une liaison par complémentarité de forces entre composants et l'adhérence est générée en raison des dimensions géométriques des composants concernés et sans autre moyen auxiliaire.

12. Procédé selon la revendication 11, **caractérisé en ce que** le poids d'équilibrage (28) est formé par un corps indéformable habillé au moins par sections d'un film plastique (29).

13. Procédé selon la revendication 12, **caractérisé en ce que** lors de l'enfoncement du poids d'équilibrage (28) dans la structure spatiale (27) avec le film plastique (29), la liaison pressée est formée entre la structure spatiale (27) et le poids d'équilibrage (28).

14. Procédé selon la revendication 12 ou 13, **caractérisé en ce que** l'habillage en films plastiques (29) du poids d'équilibrage (28) est fabriqué en deux parties correspondant l'une à l'autre (30, 31), dans lequel un rebord (32, 32', 32") est formé sur chaque partie (30, 31) et les deux rebords (32' et 32") des parties correspondantes (30, 31) sont reliés, en particulier soudés l'un à l'autre, **en ce que** le rebord (32) est rabattu sur les deux rebords (32', 32") lors de l'enfoncement du poids d'équilibrage (28) dans la structure spatiale (27) et **en ce que** les deux rebords (32', 32") forment dans la structure spatiale concernée (27) la liaison pressée entre la structure spatiale (27) et le poids d'équilibrage (28).
